# EUROPÄISCHE PATENTANMELDUNG

(11) **EP 3 037 225 A1**
(43) Veröffentlichungstag der Anmeldung: **29.06.2016**
(21) Anmeldenummer: 15200808.2
(22) Anmeldetag: 17.12.2015
(51) Int. Cl.: B26B 21/12

(54) **KAMMANORDNUNG MIT EINER SCHNEIDEINRICHTUNG ZUM BEHANDELN VON HAAREN**

(30) Priorität: 23.12.2014 DE 102014119590
(71) Anmelder: Gaukler, Dieter, 63150 Heusenstamm (DE); Gaukler, Anja, 63150 Heusenstamm (DE)
(72) Erfinder: Gaukler, Dieter, 63150 Heusenstamm (DE); Gaukler, Anja, 63150 Heusenstamm (DE)
(74) Vertreter: Marschall, Stefan

(57) **Zusammenfassung**

Offenbart ist eine Kammanordnung 1 zum Behandeln von Haaren mit einem Kamm 2, von dessen Grundkörper 4 sich eine Vielzahl an nebeneinanderliegenden Kammzähnen 6, 7 erstrecken, und mit einer Schneideinrichtung 3, deren Klinge 14 sich in einem eingesetzten Zustand quer zur Ausrichtung der Kammzähne erstreckt, wobei die Schneideinrichtung in eine Aufnahme 12 einsetzbar ist, die sich abschnittsweise durch zumindest einige der Kammzähne und/oder den Grundkörper hindurch erstreckt, sowie ein Kamm und eine Schneideinrichtung.

## Beschreibung

Die Erfindung betrifft eine Kammanordnung zum Behandeln von Haaren nach dem Oberbegriff des Patentanspruchs 1, einen Kamm, sowie eine Schneideinrichtung.

Effiliergeräte zur Behandlung von Haaren, welche näherungsweise als eine Kombination aus einem Kamm und einer Klinge beschrieben werden können, sind in den einschlägigen Fachkreisen bekannt und werden in unterschiedlichen Ausführungen eingesetzt.

Die DE1899031U beispielsweise offenbart ein Effiliergerät mit einer Rasierklinge, die zwischen einer mit einem Handgriff versehenen Grundplatte und einer mit Kammzähnen ausgebildeten Deckplatte mittels Stahlfeder und Rasten eingeklemmt ist. Hierbei muss zum Austauschen der Rasierklinge die Deckplatte zum Entriegeln seitwärts versetzt werden. Durch den mehrlagigen Aufbau des Effiliergeräts können sich jedoch abhängig von den eingehaltenen Toleranzen Haare verfangen. Ein schnelles und einfaches Auswechseln der Rasierklinge wird durch den mehrteiligen Aufbau erschwert.

In der DE1686781U wird ein weiteres Effiliergerät offenbart. Hierbei ist eine Halterung mit einem U-förmigen Querschnitt zum Aufnehmen einer Klinge und zum Aufschieben eines Kamms vorgesehen. Jedoch ist die Fixierung der Klinge und des Kamms auf der Halterung problematisch, da sowohl die Halterung als auch der Kamm ausleiern kann und die einzelnen Elemente des Effiliergeräts hierdurch sich leicht verschieben können.

Aufgabe der Erfindung ist es eine Kammanordnung mit einer Schneideinrichtung zu schaffen, die die vorgenannten Nachteile beseitigt und ein schnelles und sicheres Auswechseln der Klinge ermöglicht.

Diese Aufgabe wird durch eine Kammanordnung mit den Merkmalen des Patentanspruchs 1, durch einen Kamm mit den Merkmalen des Patentanspruchs 9, sowie durch eine Schneideinrichtung mit den Merkmalen des Patentanspruchs 10 gelöst.

Eine Kammanordnung zum Behandeln von Haaren weist einem Kamm, von dessen Grundkörper sich eine Vielzahl an nebeneinanderliegenden Kammzähnen erstrecken und eine Schneideinrichtung, deren Schneide sich in einem eingesetzten Zustand quer zur Ausrichtung der Kammzähne erstreckt, auf. Erfindungsgemäß ist die Schneideinrichtung in eine Aufnahme einsetzbar, die sich abschnittsweise durch zumindest einige der Kammzähne und/oder den Grundkörper hindurch erstreckt.

Erfindungsgemäß erstreckt sich die Aufnahme im eingesetzten Zustand durch mehrere Kammzähne hindurch und kann sich auch zumindest bereichsweise durch den Grundkörper des Kamms erstrecken. Somit erstreckt sich die Klinge im eingesetzten Zustand durch die Kammzähne bzw. auch durch den Grundkörper abschnittsweise hindurch. Hierdurch wird die Klinge bzw. die Schneide durch den Grundkörper und die Kammzähne stabilisiert. Durch die integrierte Position der Schneideinrichtung im Kamm wird ein unbeabsichtigtes Verschieben oder Ausziehen der Schneideinrichtung unterbunden. Da die Klinge mittig in den Kammzähnen und teilweise auch im Grundkörper sitzt, kann der Kamm wie herkömmlich bedient werden. Es sind keine besonderen Vorsichtsmaßnahmen im Umgang mit der Kammanordnung notwendig. Das Einsetzen oder Wechseln der Schneideinrichtung mit der Klinge wird durch Ein- oder Hinausschieben der Schneideinrichtung in bzw. aus der Aufnahme realisiert. Hierdurch ist die Bedienung der Kammanordnung intuitiv gestaltet. Gleichzeitig kann solch ein Kamm als Teil der erfindungsgemäßen Kammanordnung durch gängige Herstellungsverfahren schnell und effizient hergestellt werden. Hierdurch bieten sich auch Einweg-Lösungen der Kammanordnung an, sodass die Schneideinrichtung mit dem Kamm integral ausgeführt sein kann.

Gemäß einem Ausführungsbeispiel der Kammanordnung zum Behandeln von Haaren weist die Aufnahme eine seitliche Öffnung zum Einbringen der

Schneideinrichtung auf. Hierdurch wird ein seitliches Einschieben der Schneideinrichtung ermöglicht. Die Schneideinrichtung wird dabei in Längsrichtung des Grundkörpers des Kamms in den Kamm bzw. durch diesen hindurch geschoben. Die Schneideinrichtung ist somit besonders stabil in den Kamm integriert und verstärkt diesen.

Bei einem weiteren Ausführungsbeispiel der Kammanordnung zum Behandeln von Haaren weist die Aufnahme eine rückseitige Öffnung zum Einbringen der Schneideinrichtung auf. Die Rückseite ist hierbei die den Kammzähnen entgegengesetzte Seite des Grundkörpers. Die Schneideinrichtung wird somit in Richtung der Kammzähne in die Aufnahme eingelegt oder eingeschoben. Hierdurch lassen sich die Seiten des Kamms glatt und ohne hervorstehende Halterungen oder dergleichen ausführen. Darüber hinaus ist bei einem Auswechseln der Schneideinrichtung über die rückseitige Öffnung der Wechselweg besonders kurz.

Gemäß einem weiteren Ausführungsbeispiel der Kammanordnung zum Behandeln von Haaren erfolgt eine Arretierung der Schneideinrichtung in der Aufnahme formschlüssig und/oder reibschlüssig. Durch diese Maßnahme kann die Schneideinrichtung im eingelegten Zustand fixiert werden, sodass diese nicht unbeabsichtigt aus der Aufnahme hinausgleiten kann. Eine Arretierung durch Reibschluss reduziert hierbei die körperlichen baulichen Maßnahmen, sodass Rastnasen oder dergleichen entfallen können. Durch einen Formschluss lässt sich beispielsweise ein Feedback durch eine Einrastung realisieren. Dies kann dem Benutzer ein erfolgreiches Einlegen der Schneideinrichtung in die Aufnahme signalisieren und die Schneideinrichtung im eingelegten Zustand sichern.

Gemäß einem Ausführungsbeispiel der Kammanordnung zum Behandeln von Haaren ist die Schneideinrichtung zumindest bereichsweise ummantelt. Die scharfe Seite der Klinge bleibt hierbei ohne Ummantelung. Durch diese Maßnahme ist die scharfe Klinge der Schneideinrichtung bis auf eine Seite zum Schneiden von einer Schicht aus beispielsweise Kunststoff umhüllt, wodurch die Verletzungsgefahr bei der Handhabung reduziert werden kann.

Bei einer weiteren beispielhaften Ausführung der Kammanordnung zum Behandeln von Haaren weist die Schneideinrichtung einen Griff zum Einsetzen oder Entfernen in oder aus der Aufnahme auf. Durch diese Maßnahme wird insbesondere die Handhabung der Schneideinrichtung vereinfacht.

Gemäß dem Ausführungsbeispiel der Kammanordnung zum Behandeln von Haaren ist der Griff der Schneideinrichtung integral mit der Ummantelung der Schneideinrichtung ausgeführt. Hierdurch kann sowohl die Ummantelung der Klinge, als auch der Griff der Schneideinrichtung in einem Schritt hergestellt werden. Der Herstellungsaufwand kann hierbei näherungsweise gleich bleiben gegenüber lediglich einer Ummantelung der Klinge.

Bei einem weiteren Ausführungsbeispiel der Kammanordnung zum Behandeln von Haaren weist die Schneideinrichtung klingenfreie Endbereiche auf. Durch diese Maßnahme wird insbesondere das Verletzungsrisiko beim Gebrauch der Kammanordnung und beim Auswechseln und beim Handhaben der Schneideinrichtung reduziert, da beim stirnseitigen Greifen der Schneideinrichtung nicht in die Klinge gegriffen werden kann.

Ein erfindungsgemäßer Kamm einer Kammanordnung zum Behandeln von Haaren weist eine Aufnahme zum Aufnehmen einer Schneideinrichtung auf, die sich abschnittsweise durch zumindest einige Kammzähne und/oder den Grundkörper des Kamms hindurch erstreckt. Hierdurch kann der Kamm sowohl einfach hergestellt als auch intuitiv gehandhabt werden. Der Kamm kann beispielsweise aus Hartgummi, Kunststoff, Kunststoffähnlichen oder Metallen und dergleichen bestehen.

Eine erfindungsgemäße Schneideinrichtung einer Kammanordnung zum Behandeln von Haaren lässt sich in einen erfindungsgemäßen Kamm mit einer Aufnahme, die sich abschnittsweise durch zumindest einige Kammzähne und/oder den Grundkörper des Kamms hindurch erstreckt einsetzen.

Sonstige vorteilhafte Ausführungsbeispiele sind Gegenstand weiterer Unteransprüche.

Im Folgenden wird anhand von stark vereinfachten schematischen Darstellungen ein bevorzugtes Ausführungsbeispiel der Erfindung näher erläutert. Es zeigen:
- Figur 1: eine perspektivische Ansicht einer erfindungsgemäßen Kammanordnung gemäß einem ersten Ausführungsbeispiel,
- Figur 2: eine perspektivische Detailansicht der erfindungsgemäßen Kammanordnung gemäß dem ersten Ausführungsbeispiel, und
- Figur 3: eine perspektivische Einzelansicht einer erfindungsgemäßen Schneideinrichtung gemäß dem ersten Ausführungsbeispiel.

In der Zeichnung weisen dieselben konstruktiven Elemente jeweils dieselbe Bezugsziffer auf.

Die Figur 1 zeigt ein erfindungsgemäßes Ausführungsbeispiel der Kammanordnung 1 zum Behandeln von Haaren.

Die Kammanordnung 1 hat einen Kamm 2, der hier beispielsweise aus einem Hartgummi besteht sowie eine Schneideinrichtung 3 zum Ausdünnen von Haaren.

Der Kamm 2 hat einen gestreckten Grundkörper 4, von dem sich einseitig eine Vielzahl an Kammzähnen 6 erstrecken, die gleichmäßig entlang des Grundkörpers 4 verteilt sind. Hierbei ist der Grundkörper 4 in zwei Bereiche unterteilt, mit einer groben 8 und einer feinen 10 Einteilung der Kammzähne 6.

Im Bereich der groben Einteilung 8 der Kammzähne 6 erstreckt sich quer zu den Kammzähnen 7 eine Aufnahme 12, in der die Schneideinrichtung 3 eingesetzt ist. Die Aufnahme 12 mit der eingesetzten Schneideinrichtung 3 verläuft durch einen Teil der Kammzähne 6 hindurch und erstreckt sich auch bereichsweise durch den Grundkörper 4 hindurch. Die Schneideinrichtung 3 ist hierdurch bis auf seine Schneide bzw. Klinge 14 von dem Kamm umfasst.

Wie in Figur 2 im Detail zu erkennen, hat der Kamm 2 eine seitliche Öffnung 16 zum Einsetzen der Schneideinrichtung 3 in die Aufnahme 12.

Wie ebenfalls in Figur 2 zu erkennen, hat die Schneideinrichtung 3 hat eine Klinge 14, eine Ummantelung 18 und einen Griff 20.

Die Schneideinrichtung 3 ist hierbei in der Aufnahme 12 durch eine seitliche Öffnung 16 im Kamm 2 eingesetzt. Insbesondere wird hierbei der Verlauf der Klinge 14 deutlich.

Die Klinge 14 der Schneideinrichtung 3 ist gemäß dem Ausführungsbeispiel so mit einem Kunststoff ummantelt 18, dass lediglich ein benötigter scharfer Bereich der Klinge 14 aus der Ummantelung 18 in Richtung der Kammzähne 6, 7 hinausragt. Die Ummantelung 18 weist hierbei einen Griff 20 auf, der integral mit der Kunststoff-Ummantelung 18 ausgeführt ist. Der Griff 20 dient hierbei insbesondere einem schnellen und werkzeuglosen Entnehmen der Schneideinrichtung 3 aus der Aufnahme 12. An der Öffnung 16 entsteht im eingelegten Zustand der Schneideinrichtung 3 ein bündiger Abschluss.

Die beschriebene Schneideinrichtung 3 hat darüber hinaus eine Arretierung 22, die reibschlüssig in einen korrespondierenden Bereich an der seitlichen Öffnung 16 der Aufnahme 12 greift und somit die Schneideinrichtung 3 in der Aufnahme 12 fixiert. Bevorzugterweise ist die Schneideinrichtung 3 so in die Aufnahme 12 eingebracht, dass sie 3 einen bündigen Abschluss mit dem Kamm 2 bildet und lediglich ein optionaler Griff 20 über den Kamm 2 hinausragt.

Weiterhin zeigt Figur 3 eine perspektivische Einzeldarstellung der erfindungsgemäßen Schneideinrichtung 3 gemäß dem ersten Ausführungsbeispiel im aus der Aufnahme 12 entfernten Zustand. Insbesondere verdeutlicht die Figur 3 den Aufbau der Schneideinrichtung 3 mit der Kunststoffummantelten 18, Klinge 14, dem in die Ummantelung 18 integrierten Griff 20, sowie der seitlich angebrachten Arretierung 22. Die Klinge 14 bildet den Teil eines hier metallischen Körpers, der bis auf die Klinge 14 von der Ummantelung 18 umgeben ist. Die Klinge 14 erstreckt sich in Längsrichtung des metallischen Körpers, wobei sie in seinen Endbereichen 24, 26 nicht ausgebildet ist. Hierdurch wird die Handhabung der Schneideinrichtung 3 erleichtert, da beim stirnseitigen Greifen der Schneideinrichtung 3 nicht in die Klinge 14 gegriffen werden kann. Selbstverständlich kann sich die Klinge 14 auch über die gesamte Längenausdehnung des metallischen Körpers erstrecken. Alternativ besteht der Körper aus Keramik, Kunststoff und dergleichen.

Offenbart ist eine Kammanordnung 1 zum Behandeln von Haaren mit einem Kamm 2, von dessen Grundkörper 4 sich eine Vielzahl an nebeneinanderliegenden Kammzähnen 6, 7 erstrecken, und mit einer Schneideinrichtung 3, deren Klinge 14 sich in einem eingesetzten Zustand quer zur Ausrichtung der Kammzähne 6, 7 erstreckt, wobei die Schneideinrichtung 3 in eine Aufnahme 12 einsetzbar ist, die sich abschnittsweise durch zumindest einige der Kammzähne 7 und/oder den Grundkörper 4 hindurch erstreckt, sowie ein Kamm 2 und eine Schneideinrichtung 3.

### Bezugszeichenliste

- 1: Kammanordnung
- 2: Kamm
- 3: Schneideinrichtung
- 4: Grundkörper
- 6: Kammzahn
- 7: Kammzahn mit Aufnahme
- 8: grobe Einteilung
- 10: feine Einteilung
- 12: Aufnahme
- 14: Klinge
- 16: seitliche Öffnung
- 18: Ummantelung
- 20: Griff
- 22: Arretierung
- 24: Endbereich
- 26: Endbereich

## Patentansprüche

1. Kammanordnung (1) zum Behandeln von Haaren mit einem Kamm (2), von dessen Grundkörper (4) sich eine Vielzahl an nebeneinanderliegenden Kammzähnen (6, 7) erstrecken, und mit einer Schneideinrichtung (3), deren Klinge (14) sich in einem eingesetzten Zustand quer zur Ausrichtung der Kammzähne (6, 7) erstreckt, **dadurch gekennzeichnet, dass** die Schneideinrichtung (3) in eine Aufnahme (12) einsetzbar ist, die sich abschnittsweise durch zumindest einige der Kammzähne (7) und/oder den Grundkörper (4) hindurch erstreckt.

2. Kammanordnung nach Anspruch 1, wobei die Aufnahme (12) eine seitliche Öffnung (16) zum Einbringen der Schneideinrichtung (3) aufweist.

3. Kammanordnung nach Anspruch 1, wobei die Aufnahme (12) eine rückseitige Öffnung zum Einbringen der Schneideinrichtung (3) aufweist.

4. Kammanordnung nach einem der Ansprüche 1 bis 3, wobei eine Arretierung (22) der Schneideinrichtung (3) in der Aufnahme (12) formschlüssig und/oder reibschlüssig erfolgt.

5. Kammanordnung nach einem der Ansprüche 1 bis 4, wobei die Schneideinrichtung (3) zumindest bereichsweise ummantelt (18) ist.

6. Kammanordnung nach einem der Ansprüche 1 bis 5, wobei die Schneideinrichtung (3) einen Griff (20) zum Einsetzen oder Entfernen der Schneideinrichtung (3) in oder aus der Aufnahme (12) aufweist.

7. Kammanordnung nach Anspruch 6, wobei der Griff (20) der Schneideinrichtung (3) integral mit der Ummantelung (18) der Schneideinrichtung (3) ausgeführt ist.

8. Kammanordnung nach einem der Ansprüche 1 bis 7, wobei die Schneideinrichtung (3) klingenfreie Endbereiche (24, 26) aufweist.

9. Kamm (2) zum Behandeln von Haaren für eine Kammanordnung (1) nach einem der vorhergehenden Ansprüche.

10. Schneideinrichtung (3) zum Behandeln von Haaren für eine Kammanordnung (1) nach einem der Ansprüche 1 bis 8.
